# EUROPÄISCHE PATENTSCHRIFT

(11) **EP 1 698 846 B1**
(45) Veröffentlichungstag und Bekanntmachung des Hinweises auf die Patenterteilung: **07.01.2009**
(21) Anmeldenummer: 05004553.3
(22) Anmeldetag: 02.03.2005
(51) Int. Cl.: F26B 9/10

(54) **Anlage und Verfahren zum Trocknen von schüttgutförmigem Holzmaterial**
Installation and process for drying wooden bulk material
Installation et procédé pour le séchage de bois en vrac

(43) Veröffentlichungstag der Anmeldung: 06.09.2006
(73) Patentinhaber: Binderholz GmbH, 6263 Fügen (AT)
(72) Erfinder: Binder, Hans, A-6263 Fügen (AT)
(74) Vertreter: Herrmann, Uwe

(56) Entgegenhaltungen:
- CH-A- 121 866
- CH-A- 218 160
- DE-A1- 3 107 186
- DE-A1- 19 731 010
- US-A- 2 584 727
- US-A- 3 111 453
- US-A- 4 021 928

## Beschreibung

Die Erfindung betrifft die Verwendung einer Anlage zum Trocknen von schüttgutförmigem Holzmaterial gemäß dem Oberbegriff des Patentanspruchs 1.

Schüttgutförmiges Holzmaterial fällt in der Holzindustrie in großen Mengen an und kann beispielsweise als Brennmaterial verwendet oder zu Brennstoff weiterverarbeitet werden. Schüttgutförmiges Holzmaterial kann beispielsweise aus Holzspänen bzw. Hackgut bestehen, die bzw. das aus der Rundholzverarbeitung gewonnen wurde(n), oder auch anderes Hackgut oder Rinde sein.

Gerade auch Holzstämme, die den holzverarbeitenden Betrieben in den Wintermonaten angeliefert werden, sind oftmals in nicht unerheblichem Ausmaß schneebehaftet und beim maschinellen Transport, Sortieren und Zuführen der Holzstämme zu den weiteren Bearbeitungsstationen fällt ein aus Spänen und Rinde zusammengesetztes Holzmaterial an, welches sehr nass ist und von Schnee durchsetzt sein kann. Solches Material ist als Brennmaterial nicht geeignet und wurde nach dem Stand der Technik zunächst großflächig ausgebreitet und an der Luft getrocknet, wobei zum Erzielen annehmbarer Ergebnisse des Öfteren ein Wenden des Materials notwendig war. Oftmals erst nach Monaten war das Material so weit getrocknet, dass es zur Verbrennung bzw. Weiterverarbeitung verwendet werden konnte.

Aus der Druckschrift "Lineamientos para el control de fungosidades en maiz con alto contenido de humedad", Departamento de Argricultura de los Estados Unidos de América, primera ediciön 1973, ist eine Trocknungsanlage für Mais bekannt. Das zu trocknende Material mit einer maximalen Feuchtigkeit von 30% wird auf eine Auflagefläche mit einer Mehrzahl von Luftdurchtrittsöffnungen aufgeschüttet.

Die Druckschrift CH 121 866 beschreibt eine Einrichtung zum Trocknen landwirtschaftlicher und chemischer Produkte. Die Trockenanlage ist dadurch gekennzeichnet, dass nur mit erwärmter Luft oder mit Verbrennungsgasluftgemisch, welche mittels durch an einem Ofen und an einem Austrittskanal angebrachte Zugregler auf die für das Trockengut nötige Temperatur gebracht werden, die restlose Trocknung der betreffenden Produkte ermöglicht wird.

Die Druckschrift DE 40 22 702 C1 betrifft ein Verfahren und eine Anlage zum Trocknen von schütt- oder rieselfähigem Trocknungsgut aus Holz. Das Trocknungsgut wird dabei schichtförmig auf luftdurchlässigen Förderbändern vorbewegt.

Die Druckschrift US 3,111,453 A betrifft ein Verfahren und eine Vorrichtung zum Entwässern und Trocknen von Zellstoff, wobei die in Form von Pellets vorliegende, zu trocknende Zellstoffmasse auf eine Trocknungsauflagefläche aufgebracht wird.

Der Erfindung liegt die Aufgabe zugrunde, die Nutzungsmöglichkeiten bzw. Qualität des anfallenden schüttgutförmigen Holzmaterials zu verbessern.

Diese Aufgabe wird erfindungsgemäß durch die Verwendung einer Anlage zum Trocknen von Holzmaterial mit den Merkmalen des Anspruchs 1 gelöst.

Vorteilhafte Weiterbildungen der Erfindung ergeben sich aus den Unteransprüchen.

Die Vorteile der Erfindung liegen insbesondere darin, dass nunmehr in kurzer Zeit gut getrocknetes, also qualitativ hochwertiges schüttgutförmiges Holzmaterial erhalten wird, welches als Brennmaterial weiterverwendet werden kann oder zu Brennstoff weiterverarbeitet werden kann. Dadurch, dass das Holzmaterial nunmehr eine niedrigere Feuchte aufweist, hat es einen höheren Brennwert und kann dementsprechend ggf. auch zu einem höheren Preis verkauft werden, bei gleichzeitiger Reduzierung des Gewichts und damit der Transportkosten.

Unter Verwendung des erfindungsgemäßen Verfahrens ist eine Trocknung des Holzmaterials in nur wenigen Tagen möglich und das selbst dann, wenn das in die Anlage verbrachte Material einen erheblichen Anteil an Schnee aufweist. Das erfindungsgemäße Verfahren ist daher äußerst rationell einsetzbar und darüber hinaus kann wertvoller Lagerplatz eingespart werden.

Erfindungsgemäß wird also erwärmte Außenluft von unten durch das zu trocknende Schüttgut hindurchgedrückt. Beim Durchströmen des schüttgutförmigen Holzmaterials nimmt die erwärmte und daher getrocknete Luft die vom Schüttgut abgegebene Feuchtigkeit auf und leitet diese in die Umgebungsluft. Im Falle des Vorhandenseins von Schnee wird dieser geschmolzen.

In bevorzugter Weiterbildung der Erfindung ist vorgesehen, dass die Temperatur der erwärmten Außenluft steuerbar ist, so dass die zur Trocknung erforderliche Energie den jeweiligen Verhältnissen angepasst werden kann. Vorzugsweise liegt die Temperatur der erwärmten Außenluft etwa zwischen 10°C und 100°C.

Die Erfindung ermöglicht die Trocknung einer großen Menge an Holzmaterial, welches in einer Lage von mehreren Metern auf der Auflagefläche aufgehäuft sein kann. In bevorzugter Weiterbildung der Erfindung wird die erwärmte Luft dem Schüttgut daher unter vergleichsweise hohem Druck zugeführt, der von einem oder mehreren, entsprechend dimensionierten Sauggebläsen erzeugt wird, wobei der Druck insbesondere zwischen 1000 und 2000 Pa liegen kann.

Entsprechend groß dimensioniert ist auch der Luftdurchsatz pro m² Auflagefläche, der vorzugsweise zwischen 250 und 750 m³/h betragen kann.

Die Anzahl der in der Auflagefläche ausgebildeten Luftdurchtrittsöffnungen könnte grundsätzlich relativ hoch sein, sollte aus Kostengründen jedoch auf das Notwendige beschränkt sein. Es hat sich gezeigt, dass zur Erzielung guter Trocknungsergebnisse ein enges Raster an Luftdurchtrittsöffnungen nicht unbedingt erforderlich ist und in bevorzugter Weiterbildung der Erfindung sind daher 0.1 bis 5, vorzugsweise 0.3 bis 1 Luftdurchtrittsöffnungen pro m² vorgesehen.

Zweckmäßigerweise ist eine die Auflagefläche zumindest im Wesentlichen überdeckende Bedachung vorgesehen, um das Schüttgut vor Regen und Schnee zu schützen. Andererseits kann das die Anlage beherbergende Gebäude vergleichsweise offen ausgebildet sein, um ein optimales Entweichen der feuchten Luft zu ermöglichen. Insbesondere kann das Gebäude in bevorzugter Weiterbildung der Erfindung boxenförmig ausgebildet sein mit einer offenen Vorderseite, über die das Holzmaterial beispielsweise mittels eines Schaufelladers be- und entladen werden kann.

Die Auflagefläche weist vorzugsweise eine Neigung auf, um während des Trocknungsprozesses entstehendes Wasser, geschmolzenen Schnee usw. abzuleiten. Weiterhin ist zweckmäßigerweise eine beispielsweise von einem Abführkanal gebildete Abführeinrichtung zum Abführen des anfallenden Wassers vorgesehen, der sich insbesondere an die geneigte Auflagefläche anschließen kann.

Weitere vorteilhafte Merkmale der Erfindung ergeben sich aus der übrigen Unteransprüchen sowie der nachfolgenden Beschreibung, in der ein bevorzugtes Ausführungsbeispiel der Erfindung anhand der Zeichnung näher beschrieben ist. In der Zeichnung zeigen, teilweise in schematischer bzw. halbschematischer Darstellung:
- Fig. 1: einen vertikalen Schnitt durch eine erfindungsgemäße Trocknungsanlage und
- Fig. 2: eine Draufsicht auf die Trocknungsanlage gemäß Fig. 1.

Mit der Bezugsziffer 1 ist ein Gebäude bezeichnet, welches einen Teil einer Anlage beherbergt bzw. welches Teil einer Anlage ist. Das Gebäude 1 ist insgesamt boxenartig ausgebildet und umfasst eine Rückwand 2, zwei Seitenwände 3 und ein Dach 4. An seiner in Fig. 1 rechts dargestellten Vorderseite ist das boxenartige Gebäude 1 offen. Die lichte Höhe des Gebäudes beträgt etwa 10 m, die Höhe der Seitenwände 3 beträgt etwa 6 m.

Der Boden des Gebäudes 1 ist als Auflagefläche 5 für das zu trocknende schüttgutförmige Holzmaterial (nicht dargestellt) ausgebildet, welches mittels eines geeigneten Geräts wie z.B. eines Schaufelladers auf der Auflagefläche 5 bis in Höhe der Seitenwände aufgehäuft werden kann. Die Auflagefläche 5 des Gebäudes 1 ist, zumindest an der offenen Seite des Gebäudes, bündig mit dem Niveau 6 der Umgebung, so dass die Auflagefläche ohne Schwelle befahren werden kann.

Der Boden des Gebäudes, d.h. die Auflagefläche 5, ist mit einem Gefälle von 2 % versehen und fällt in Richtung zur offenen Seite des Gebäudes 1 ab, in der Darstellung gemäß Fig. 1 also nach rechts. Anschließend an die Auflagefläche 5 ist an der offenen Seite des Gebäudes ein durch ein Gitter abgedeckter Abführkanal 7 zum Abführen des bei der Trocknung entstehenden Wassers angeordnet.

Über einen Ansaugkanal 8 wird mittels zweier in Serie geschalteter Sauggebläse 9 Außenluft angesaugt und in einem Wärmetauscher 10 erwärmt. Der Ansaugkanal 8 ist am Dach 4 des Gebäudes 1 montiert. In Strömungsrichtung der Luft gesehen vor den Sauggebläsen 9 ist im Ansaugkanal 8 ein Schalldämpfer 11 angeordnet.

Der Ansaugkanal 8 erstreckt sich von einem vertikal nach oben ausgerichteten, das Dach 4 überragenden, mittels geeigneter Ansauggitter abgedeckten Ansaugende entlang der Unterseite des Dachs 4 horizontal bis hin zur Rückwand 2 und dann vertikal nach unten und mündet zunächst in den Wärmetauscher 10, der als Warmwasser-Glattrohrregister ausgebildet ist und die angesaugte Luft mittels Warmwasser auf die gewünschte Temperatur erwärmt.

Anschließend wird die erwärmte Luft über einen Luftkanal 12 weiter nach unten geführt. Eine zur Rückwand 2 parallele Zwischenwand 16 weist eine Höhe von etwa 3,5 m auf und schützt die dahinterliegenden Bauteile und Aggregate. Der Raum zwischen Rückwand 2 und Zwischenwand 16 ist über eine Türe 17 zu Inspektions- und Wartungszwecken zugänglich.

Die erwärmte Luft wird über den Luftkanal 12 einem im Erdreich verlegten Luftverteilungssystem zugeführt, welches zwei in Längsrichtung verlaufende Betonkanäle 13 und hierzu quer verlaufende Stichkanäle 14 umfasst, wobei ein jeder Stichkanal 14 jeweils in einem eine Lüftdurchtrittsöffnung definieren Auslass 15 endet, der mittels eines mit der Auflagefläche 5 flächenbündigen Rosts luftdurchlässig abgeschlossen ist.

Die Auflagefläche 5 hat im Falle des beschriebenen Ausführungsbeispiels eine Fläche von etwa 100 m² und die Anzahl der Luftdurchtrittsöffnungen 15 beträgt 70. Die Luftdurchtrittsöffnungen 15 sind in der Auflagefläche 5 rasterförmig verteilt und der Abstand zwischen benachbarten Luftdurchtrittsöffnungen liegt im Bereich zwischen etwa 1,25 m und 1,5 m.

Im Falle des beschriebenen Ausführungsbeispiels weist die Sauggebläseeinrichtung eine Saugleistung von 45.000 m³/h auf und führt dem zu trocknenden Schüttgut die erwärmte Luft unter einem Druck von 1500 Pa zu. Die Heizleistung des Warmwasser-Heizregisters beträgt 950 kW und ermöglicht eine Temperatur der aufgewärmten Trocknungsluft von bis zu 100°C, wobei die Temperatur je nach Erfordernis und Anwendungsfall zwischen 10°C und 100°C steuerbar ist.

### Bezugszeichenliste

- 1: Gebäude
- 2: Rückwand
- 3: Seitenwände
- 4: Dach, Bedachung
- 5: Auflagefläche
- 6: Niveau
- 7: Abführkanal, Abführeinrichtung
- 8: Ansaugkanal
- 9: Sauggebläse
- 10: Wärmetauscher, Warmwasser-Glattrohrregister
- 11: Schalldämpfer
- 12: Luftkanal
- 13: Betonkanäle, Kanalsystem
- 14: Stichkanäle, Kanalsystem
- 15: Auslässe, Luftdurchtrittsöffnungen
- 16: Zwischenwand
- 17: Türe

## Patentansprüche

1. Verwendung einer Anlage zum Trocknen von Holzmaterial, mit
- einer Auflagefläche (5) zum Aufschütten des zu trocknenden Schüttguts mit einer Mehrzahl von Luftdurchtrittsöffnungen (15),
- einer Einrichtung (8, 9, 12, 13, 14) zum Ansaugen von Außenluft und Zuführen der angesaugten Außenluft zu den Luftdurchtrittsöffnungen (15) der Auflagefläche (5) und
- einer Einrichtung (10) zum Erwärmen der angesaugten Außenluft,
wobei der Luftdurchsatz 50 bis 1000 m³/h pro m² Auflagefläche beträgt,
**dadurch gekennzeichnet,**
**dass** nasses und von Schnee durchsetztes schüttgutförmiges Holzmaterial, nämlich Hackgut und/oder Rinde und/oder Holzspäne getrocknet wird.

2. Verwendung einer Anlage zum Trocknen nach Anspruch 1, **dadurch gekennzeichnet, dass** die Einrichtung (10) zum Erwärmen der angesaugten Aussenluft eine Wärmetauschereinrichtung (10) umfasst.

3. Verwendung einer Anlage zum Trocknen nach Anspruch 2, **dadurch gekennzeichnet, dass** die Wärmetauschereinrichtung (10) zumindest ein Warmwasser-Glattrohrregister (10) umfasst.

4. Verwendung einer Anlage zum Trocknen nach einem der vorhergehenden Ansprüche, **dadurch gekennzeichnet, dass** die Temperatur der erwärmten Aussenluft steuerbar ist.

5. Verwendung einer Anlage zum Trocknen nach einem der vorhergehenden Ansprüche, **dadurch gekennzeichnet, dass** unterhalb der Auflagefläche (5) ein Kanalsystem (13, 14) zum Verteilen der erwärmten Luft zu den Luftdurchtrittsöffnungen (15) der Auflagefläche (5) vorgesehen ist.

6. Verwendung einer Anlage zum Trocknen nach einem der vorhergehenden Ansprüche, **dadurch gekennzeichnet, dass** 0.1 bis 5, vorzugsweise 0.3 bis 1 Luftdurchtrittsöffnungen (15) pro m² Auflagefläche (5) vorgesehen sind.

7. Verwendung einer Anlage zum Trocknen nach einem der vorhergehenden Ansprüche, **dadurch gekennzeichnet, dass** eine die Auflagefläche (5) im Wesentlichen überdeckende Bedachung (4) vorgesehen ist.

8. Verwendung einer Anlage zum Trocknen nach einem der vorhergehenden Ansprüche, **dadurch gekennzeichnet, dass** sie im Wesentlichen in einem boxenartigen Gebäude (1) untergebracht ist, dessen Vorderseite zum Be- und Entladen von Schüttgut geöffnet ist.

9. Verwendung einer Anlage zum Trocknen nach Anspruch 8, **dadurch gekennzeichnet, dass** die Seitenwände (3) des boxenartigen Gebäudes (1) eine Höhe von mindestens 2 m, vorzugsweise von mindestens 3 m aufweisen.

10. Verwendung einer Anlage zum Trocknen nach einem der vorhergehenden Ansprüche, **dadurch gekennzeichnet, dass** die Auflagefläche (5) eine Neigung aufweist.

11. Verwendung einer Anlage zum Trocknen nach einem der vorhergehenden Ansprüche, **dadurch gekennzeichnet, dass** eine Abführeinrichtung (7) zum Abführen des beim Trocknungsprozess entstehenden Wassers vorgesehen ist.

12. Verwendung einer Anlage zum Trocknen nach Ansprüchen 10 und 11, **dadurch gekennzeichnet, dass** ein Abführkanal (7) vorgesehen ist, zu dem hin die Auflagefläche (5) geneigt ist.

13. Verwendung einer Anlage zum Trocknen nach einem nach einem der vorhergehenden Ansprüche, **dadurch gekennzeichnet, dass** das zu trocknende Schüttgut auf eine Auflagefläche (5) geschüttet wird und erwärmte Luft von unten durch das Schüttgut hindurchgeleitet wird.

14. Verwendung einer Anlage zum Trocknen nach einem der vorhergehenden Ansprüche, **dadurch gekennzeichnet, dass** der Luftdurchsatz pro m² Auflagefläche 250 bis 750 m³/h, insbesondere 450 m³/h +/- 10 % beträgt.

15. Verwendung einer Anlage zum Trocknen nach Anspruch 13 oder 14, **dadurch gekennzeichnet, dass** die Luft auf eine Temperatur von 10 bis 100°C erwärmbar ist.

16. Verwendung einer Anlage zum Trocknen nach einem der Ansprüche 13 bis 15, **dadurch gekennzeichnet, dass** die erwärmte Luft dem Schüttgut unter einem Druck von 500 bis 3000 Pa, vorzugsweise unter einem Druck von 1000 bis 2000 Pa, insbesondere unter einem Druck von 1500 Pa +/- 10 % zugeleitet wird.

## Claims

1. Use of an arrangement for drying wooden material comprising
- a bearing surface (5) for heaping up the bulk material to be dried, having a plurality of air passages (15),
- a device (8, 9, 12, 13, 14) for the aspiration of ambient air and feeding said aspirated ambient air to air passages (15) of the bearing surface (5); and
- a device (10) for heating the aspirated ambient air
wherein the flow rate of air is 50 (1765.73 cu ft) to 1000 m³/h (35314.66 cu ft) per 1 m² (10.76 ft²) bearing surface,
**characterized in that**
said bulky wooden material soaked with humidity and snow, that is wood chips and/or bark and/or strands, is dried.

2. Use of an arrangement for drying wooden material according to claim 1, **characterized in that** device (10) for heating the aspirated ambient air comprises a heat exchange device (10).

3. Use of an arrangement for drying wooden material according to claim 2, **characterized in that** heat exchange device (10) comprises at least one smooth bore register (10).

4. Use of an arrangement for drying wooden material according to any one of the preceding claims, **characterized in that** the temperature of the heated ambient air is controllable.

5. Use of an arrangement for drying wooden material according to any one of the preceding claims, **characterized in that** a channel system (13, 14) for dissipating said heated air to air passages (15) of the bearing surface (5) is provided.

6. Use of an arrangement for drying according to any one of the preceding claims, **characterized in that** 0.1 to 5, preferably 0.3 to 1 air passages (15) per 1 m² (10.76 ft²) of bearing surface (5) are provided.

7. Use of an arrangement for drying according to any one of the preceding claims, **characterized in that** a roofing (4) essentially covering bearing surface (5) is provided.

8. Use of an arrangement for drying according to any one of the preceding claims, **characterized in that** it is essentially accommodated in a box like building (1) the front face of which is open for loading and unloading of bulk material.

9. Use of an arrangement for drying according to claim 8, **characterized in that** the sidewalls (3) of the box like building (1) exhibit a height of at least 3 m (9.84 ft).

10. Use of an arrangement for drying according to one of the preceding claims, **characterized in that** the bearing surface (5) is inclined.

11. Use of an arrangement for drying according to one of the preceding claims, **characterized in that** a discharge device (7) for discharging of water which is produced during the drying procedure is provided.

12. Use of an arrangement for drying according to claims 10 and 11, **characterized in that** a discharge channel (7) is provided towards which the bearing surface (5) is inclined.

13. Use of an arrangement for drying according to one of the preceding claims, **characterized in that** the bulk material to be dried is poured onto a bearing surface (5) and heated air is passed through the bulk material from the bottom.

14. Use of an arrangement for drying according to one of the preceding claims, **characterized in that** the air flow rate per 1 m² (3.28 ft) of bearing surface (5) is 250 to 750 m³/h (8828.66 to 26486.00 ft³/h), especially 450 m³/h (15891.60 ft³/h) +/- 10 %.

15. Use of an arrangement for drying according to claim 13 or 14, **characterized in that** the air is able to be heated to a temperature of 10 to 100 ° C.

16. Use of an arrangement for drying according to one of the claims 13 or 14, **characterized in that** said heated air is fed to the bulk material at a pressure of 500 to 3000 Pa, preferably 1000 to 2000 Pa, especially 1500 Pa +/- 10 %.

## Revendications

1. Utilisation d'un arrangement pour le séchage de matériel en bois comprenant
- une surface d'appui (5) pour empiler le matériel en vrac à sécher, en ayant une pluralité de passages à air (15),
- un outil (8, 9, 12, 13, 14) pour l'aspiration d'air ambiant et l'alimentation du dit air ambiant aspiré vers les passages à air (15) de la surface d'appui (5) ; et
- un outil (10) pour chauffer l'air ambiant aspiré
là où le débit d'air est de 50 à 1000 m³/h par m² de la surface d'appui,
**caractérisé en ce que**
ledit matériel en bois en vrac imprégné par l'humidité et la neige, c'est-à-dire les morceaux de bois et/ou les rhytidomes et/ou les copeaux longs, est séché.

2. L'utilisation d'un arrangement pour sécher ledit matériel en bois selon la revendication 1, **caractérisée en ce que** l'outil (10) pour le chauffage de l'air ambiant aspiré comprend un outil d'échange de chaleur (10).

3. L'utilisation d'un arrangement pour sécher le matériel en bois selon la revendication 2, **caractérisée en ce que** l'outil d'échange de chaleur (10) comprend au moins un repère à paroi interne lisse (10).

4. L'utilisation d'un arrangement pour sécher le matériel en bois selon l'une quelconque des revendications précédentes, **caractérisées en ce que** la température de l'air ambiant chauffé est contrôlable.

5. L'utilisation d'un arrangement pour sécher le matériel en bois selon l'une quelconque des revendications, **caractérisé en ce qu'**un système de chaînes (13, 14) pour dissiper ledit air chauffé vers les passages à air (15) de la surface d'appui (5) est fourni.

6. L'utilisation d'un arrangement pour séchage selon l'une quelconque des revendications précédentes, **caractérisées en ce que** 0,1 à 5, de préférence 0,3 à 1 passage à air (15) par m² de la surface d'appui (5) sont fournis.

7. L'utilisation d'un arrangement pour séchage selon l'une quelconque des revendications précédentes, **caractérisées en ce qu'**un bois de toiture (4) couvrant essentiellement la surface d'appui (5) est fourni.

8. L'utilisation d'un arrangement pour séchage selon l'une quelconque des revendications précédentes, **caractérisée en ce qu'**elle est essentiellement accommodée dans une boîte comme bâtiment (1) la partie avant de celle-ci est ouverte pour le chargement et le déchargement du matériel en vrac.

9. L'utilisation d'un arrangement pour séchage selon la revendication 8, **caractérisée en ce que** les parois (3) de la boîte comme bâtiment (1) montrent une hauteur d'au moins 3 m.

10. L'utilisation d'un arrangement pour séchage selon l'une des revendications précédentes, **caractérisées en ce que** la surface d'appui (5) est inclinée.

11. L'utilisation d'un arrangement pour séchage selon l'une des revendications précédentes, **caractérisées en ce qu'**un outil de décharge (7) pour la décharge d'eau qui est produite durant la procédure de séchage est fourni.

12. L'utilisation d'un arrangement pour séchage selon les revendications 10 et 11, **caractérisées en ce qu'**une chaîne de décharge (7), vers laquelle la surface d'appui (5) est inclinée, est fournie.

13. L'utilisation d'un arrangement pour séchage selon l'une des revendications précédentes, **caractérisée en ce que** le matériel en vrac à être séché est versé sur une surface d'appui (5) et l'air chauffé est passé à travers le matériel en vrac à partir du bas.

14. L'utilisation d'un arrangement pour séchage selon l'une des revendications précédentes, **caractérisées en ce que** le débit d'air par m² de surface d'appui (5) est de 250 à 750 m³/h, surtout 450 m³/h +/- 10 %.

15. L'utilisation d'un arrangement pour séchage selon la revendication 13 ou 14, **caractérisée en ce que** l'air peut être chauffé à une température de 10 à 100 ° C.

16. L'utilisation d'un arrangement pour le séchage selon l'une des revendications 13 ou 14, **caractérisées en ce que** ledit air chauffé est envoyé dans le matériel en vrac à une pression de 500 à 3000 Pa, de préférence 1000 à 2000 Pa, spécialement 1500 Pa +/- 10 %.
